# FASCICULE DE BREVET EUROPEEN

(11) **EP 0 669 177 B1**
(45) Date de publication et mention de la délivrance du brevet: **14.01.1998**
(21) Numéro de dépôt: 95400227.5
(22) Date de dépôt: 03.02.1995
(51) Int. Cl.: B21D 51/44, B65D 43/04

(54) **Boîte métallique pour contenu démoulable constituée d'un corps et d'un couvercle métallique refermable aprés ouverture et procédé de fabrication d'une telle boîte**
Metalldose für stürzbaren Inhalt bestehend aus einer Zarge und einem nach Öffnung wiederverschliessbaren Deckel, und Herstellungsverfahren einer solchen Dose
Metal can for contents which may be tipped out, made from a body and a metal cover reclosable after opening, and manufacturing process of such a can.

(30) Priorité: 24.02.1994 FR 9402102
(43) Date de publication de la demande: 30.08.1995
(73) Titulaire: SOLLAC S.A., 92800 Puteaux (FR)
(72) Inventeur: Heurteboust, Gérard, F-57380 Roussy Le Village (FR); Secondé, Jean-François, F-57000 Metz (FR)
(74) Mandataire: Ventavoli, Roger

(56) Documents cités:
- EP-A- 0 049 020
- EP-A- 0 453 573
- US-A- 3 295 485

## Description

La présente invention concerne un procédé de fabrication d'une boîte métallique selon les préambules des revendications 5 ou 6, ladite boîte étant constituée d'un corps de boîte et d'un couvercle refermable après ouverture, dont ladite ouverture peut être obtenue sans accessoire, ainsi qu'une boîte, selon le préambule de la revendication 1 (voir par exemple EP-A-0 453 573).

Ce type d'emballage refermable dont le couvercle est réajustable après ouverture, est particulièrement utilisé dans le domaine alimentaire, car il permet de consommer partiellement le produit alimentaire qu'il contient et de refermer la boîte pour conserver le reste.

Il est connu de réaliser des emballages métalliques dont le couvercle est communément appelé couvercle du type "coiffant", c'est-à-dire comportant une paroi latérale en contact avec la face extérieure de la jupe périphérique du corps de la boîte, ou des emballages métalliques dont le couvercle est communément appelé couvercle du type "bouchon", c'est-à-dire comportant une paroi latérale en contact avec la face intérieure de la jupe périphérique du corps de la boîte.

Dans le cas des emballages à couvercle dit "coiffant", un ruban métallique est soudé d'une part sur la paroi latérale du couvercle et d'autre part sur la jupe périphérique du corps de la boîte. Ce ruban assure la solidarisation du couvercle sur le corps de la boîte et constitue un organe de sécurité permettant d'assurer que la boîte n'a jamais été ouverte. Il est en effet nécessaire de retirer ce ruban métallique lors de la première ouverture de la boîte.

Ce type de boîte est principalement utilisé pour le conditionnement du pâté par exemple.

La fabrication d'une telle boîte est généralement obtenue par roulage-soudage d'une feuille métallique pour constituer une jupe cylindrique.

L'extrémité de la jupe destinée à recevoir le couvercle est ensuite déformée axialement, de manière à définir deux parties de diamètres différents, une première partie, dont le diamètre est le plus petit, destinée à recevoir le couvercle coiffant, et une seconde partie, plus longue, dont le diamètre est le plus grand, destinée à former le corps de la boîte.

L'extrémité de la seconde partie est munie d'un fond généralement serti, alors que l'extrémité de la première partie est roulée vers l'intérieur pour éviter d'être blessante.

Le couvercle d'une telle boîte comporte une paroi tubulaire dont le diamètre extérieur est sensiblement égal au diamètre extérieur de la seconde partie de la jupe formant corps de la boîte, de manière telle qu'un ruban puisse être soudé entre le corps de la boîte et son couvercle.

Une telle boîte obtenue selon le procédé décrit ci-dessus est relativement coûteuse et peu esthétique du fait de la présence d'une soudure longitudinale et du nombre élevé d'opérations nécessaires à sa fabrication.

Un des inconvénients principaux de ce type de boîte réside dans la présence du ruban de solidarisation du couvercle et du corps car celui-ci est soudé entre le couvercle et le corps de la boîte en utilisant un alliage d'étain contenant une petite quantité de plomb.

Or les normes en matière d'emballages destinés à l'alimentaire s'orientent vers une interdiction de l'usage d'une telle soudure du fait de la grande toxicité du plomb.

Un autre inconvénient de ce type de boîte est qu'une telle boîte n'est pas démoulable du fait du rebord roulé vers l'intérieur ménagé à l'extrémité du corps de ladite boîte.

Il est connu pour tenter de remédier à ces inconvénients, d'utiliser des couvercles de type "bouchon" dont ledit couvercle est solidarisé sur le corps de la boîte au moyen d'un cordon annulaire thermoscellé.

Mais ce type de boîte, bien que permettant de s'affranchir du problème de soudure à l'étain, ne permet pas de s'affranchir du problème du démoulage.

De plus, les boîtes de ce type qui sont connues nécessitent un très grand nombre d'opérations pour leur fabrication.

La présente invention a pour objet une boîte métallique pour conserve alimentaire constituée d'un corps et d'un couvercle de type "bouchon" refermable après ouverture, dont l'ouverture peut être obtenue sans accessoire, dont le contenu peut être facilement démoulable, qui soit de fabrication simple, peu onéreuse, ne nécessitant qu'un nombre réduit d'opérations.

La présente invention a également pour objet un procédé de fabrication d'une telle boîte.

Le premier objet est atteint, selon, la présente invention, par une boîte métallique, notamment pour conserve alimentaire constituée d'un corps et au moins un couvercle, le corps comprenant une jupe périphérique et un rebord sortant, caractérisée en ce que ledit rebord sortant est muni, en gradins ascendants, à partir de la jupe périphérique, d'un épaulement et d'une piste de thermoscellage, en ce que le couvercle est constitué d'un fond et d'une paroi tubulaire, dont l'extrémité libre est constituée d'un bord roulé extérieur formant piste de thermoscellage, et dont la paroi extérieure est en contact avec la paroi intérieure de la jupe périphérique du corps, et en ce qu'elle est munie d'un anneau plan de solidarisation du couvercle sur le corps thermoscellé sur les deux dites pistes de thermoscellage.

Selon d'autres caractéristiques préférées :
- le bord roulé du couvercle est en appui sur l'épaulement du corps de la boîte,
- le bord roulé du couvercle est écrasé de manière à présenter deux faces sensiblement parallèles,
- le corps est muni d'un couvercle à une de ses extrémités et d'un fond serti à l'autre extrémité.

Le deuxieme objet est atteint, selon la présente invention, par un procédé de fabrication d'une boîte métallique constituée d'un corps et d'un couvercle réalisés dans un même métal, dans lequel on emboutit un flan métallique pour former un récipient creux comportant un fond, une jupe latérale périphérique et une collerette radialement extérieure, caractérisé en ce qu'il comporte les étapes suivantes :
- on sépare le récipient creux par découpe en deux éléments, un premier élément constitué du fond et d'une petite partie de la jupe latérale périphérique du récipient creux formant une paroi tubulaire, et un second élément constitué du reste de la jupe latérale périphérique du récipient creux, formant une jupe, et de la collerette extérieure,
- on transforme le premier élément en couvercle en déformant la paroi tubulaire pour en réduire le diamètre et en conformant le bord libre de la paroi tubulaire en bord roulé vers l'extérieur, et le second élément en corps de boîte adapté pour recevoir ledit couvercle en formant sur la collerette extérieure, en gradins ascendants à partir de la jupe, un épaulement destiné à servir de collerette d'appui au bord roulé du couvercle, et un bord roulé vers l'extérieur,
- on place le couvercle sur le corps, la face extérieure de la paroi tubulaire étant en contact avec la face intérieure de la jupe du corps, et le bord roulé en appui sur l'épaulement dudit corps, et
- on solidarise le couvercle sur le corps au moyen d'un ruban annulaire plan collé ou thermoscellé.

Selon une variante de réalisation du procédé selon l'invention :
- on emboutit un flan métallique pour former un récipient creux comportant une jupe, ayant une extrémité ouverte, comportant une collerette radialement extérieure, ledit procédé étant caractérisé en ce que l'extrémité de la jupe opposée à la collerette présente un petit épaulement annulaire radialement intérieur, à partir duquel s'étend une paroi latérale tubulaire fermée par une paroi d'extrémité et décalée vers l'extérieur de la jupe par rapport à l'épaulement, et en ce qu'il comporte les étapes suivantes :
- on sépare le récipient creux par découpe en deux éléments, un premier élément constitué de la paroi d'extrémité, de la paroi tubulaire et de l'épaulement, et un second élément constitué de la jupe et de la collerette extérieure,
- on transforme le premier élément en couvercle en conformant l'épaulement en bord roulé vers l'extérieur, et le second élément en corps de boîte adapté pour recevoir ledit couvercle en formant sur la collerette extérieure, en gradins ascendants à partir de la jupe, un épaulement destiné à servir de collerette d'appui au bord roulé du couvercle , et un bord roulé vers l'extérieur,
- on place le couvercle sur le corps, la face extérieure de la paroi tubulaire étant en contact avec la face intérieure de la jupe du corps, et le bord roulé dudit couvercle en appui sur l'épaulement dudit corps, et
- on solidarise le couvercle sur le corps au moyen d'un ruban annulaire plan collé ou thermoscellé.

Selon d'autres caractéristiques préférée :
- le bord roulé du couvercle est écrasé pour former une surface sensiblement plane servant de piste de thermoscellage,
- les bords roulés respectivement du couvercle et du corps de la boîte sont écrasés pour former une surface sensiblement plane servant de piste de thermoscellage au ruban annulaire,
- une piste de thermoscellage est ménagée sur le corps de la boîte entre l'épaulement et le bord roulé,
- le diamètre de la paroi tubulaire est réduit de telle sorte que son diamètre extérieur soit inférieur de 1 à 5 centièmes de millimètres au diamètre intérieur de la jupe,
- la dimension de l'épaulement est supérieure à l'épaisseur du métal des parois du récipient creux de 1 à 5 centièmes de millimètre.

Les caractéristiques et avantages apparaîtront mieux à la suite de la description qui va suivre, donnée uniquement à titre d'exemple, faite en référence aux dessins annexés dans lesquels :
- la Fig. 1 est une vue en coupe représentant un exemple de réalisation d'une boîte selon l'invention,
- la Fig. 2 est une vue en coupe représentant un autre exemple de réalisation d'une boîte selon l'invention,
- les Fig. 3 à 6 sont des vues en coupe représentant les différentes étapes du procédé selon l'invention,
- la Fig. 7 est une vue en coupe représentant la première étape d'une variante de réalisation du procédé selon l'invention.

La description ci-après est relative à une boîte métallique de forme cylindrique, mais il est bien évident qu'elle est applicable à d'autres formes comme par exemple oblongue ou de forme générale rectangulaire ou carrée.

La boîte métallique selon l'invention, telle que décrite à la Fig. 1, est constituée d'un corps 1, d'un couvercle 2 à une de ses extrémités et d'un fond 11 serti à son autre extrémité.

Le fond 11 serti à une extrémité du corps 1 est du type connu, de forme générale plane, muni éventuellement de nervures de rigidification (non représentées).

Le corps 1 comprend une jupe 3, cylindrique d'axe X-X de révolution dans l'exemple de réalisation représenté.

La jupe 3 est munie, à une de ses extrémités, d'un rebord de sertissage 20 destiné à coopérer avec un rebord de sertissage 21 du fond 11.

La jupe 3 comprend à l'autre extrémité un rebord sortant 4 formant collerette annulaire muni, en gradins ascendants à partir de la jupe 3, d'un épaulement 5 et une piste de thermoscellage 6.

Préférentiellement, le rebord sortant 4 est contenu dans un plan sensiblement perpendiculaire à l'axe X-X de révolution du corps.

Le couvercle 2 est constitué d'une paroi d'extrémité 7 et d'une paroi tubulaire 8 dont l'extrémité est constituée d'un bord roulé 9 formant piste de thermoscellage.

Le bord roulé 9 peut être un bord roulé extérieur ou un bord roulé intérieur.

Les dimensions du corps 1 et du couvercle 2 sont telles que le couvercle 2 puisse être emboîté dans le corps 1, la face extérieure de la paroi tubulaire 8 du couvercle étant en contact avec la face intérieure de la jupe 3 du corps 1, et le bord roulé 9 du couvercle 2 étant en appui sur l'épaulement 5 du corps 1.

Dans l'exemple de réalisation représenté Fig. 1, le bord roulé 9 est extérieur et la piste de thermoscellage 6 est formée par un bord roulé extérieur.

Dans ce cas, les dimensions de l'épaulement 5 et du bord roulé formant la piste de thermoscellage 6 du corps 1 ainsi que du bord roulé 9 du couvercle sont telles que les pistes de thermoscellage formées par les deux dits bords roulés soient contiguës et au même niveau.

La boîte est munie d'un anneau plan de solidarisation 10 du couvercle 2 sur le corps 1, thermoscellé sur les deux pistes de thermoscellage formées par les deux bords roulés.

Cet anneau 10 permet d'étanchéifier la boîte selon l'invention et constitue un élément de sécurité assurant que ladite boîte n'a pas été ouverte.

A titre d'exemple, l'anneau de solidarisation 10 est en aluminium, en matière plastique ou en un matériau combinant l'aluminium et la matière plastique.

Dans l'exemple de réalisation représenté Fig. 1, le bord roulé formant la piste de thermoscellage 6 et le bord roulé 9 sont écrasés de manière à présenter deux faces, respectivement 6a, 6b et 9a, 9b planes et sensiblement parallèles, ce qui permet d'augmenter la surface active des pistes de thermoscellage formés par lesdits bords roulés.

Dans l'autre exemple de réalisation représenté Fig. 2, la boîte est constituée d'un corps 1, d'un couvercle 2 et d'un fond 11.

Le couvercle 2 est muni d'un bord roulé 9 intérieur et le corps 1 comprend une jupe 3 munie d'un rebord sortant 4 formant collerette annulaire.

Le rebord sortant 4 est muni, en gradins ascendants à partir de la jupe 3, d'un épaulement 5, d'une piste de thermoscellage 6 et d'un bord roulé vers l'extérieur 17.

Le bord roulé 9 du couvercle est écrasé et la différence de niveau entre l'épaulement 5 et la piste de thermoscellage 6 est sensiblement égale à l'épaisseur du bord roulé écrasé 9 du couvercle.

Dans ce cas, le bord roulé 17 n'est qu'un bord roulé anti-blessure.

Il est évident que le bord roulé formant la piste de thermoscellage 6 et le bord roulé 9 peuvent être travaillés pour, outre la fonction de piste de thermoscellage, assurer d'autres fonctions, sans sortir du cadre de l'invention. Ainsi par exemple le bord roulé du couvercle peut avoir la forme générale d'un 8 horizontal écrasé , ce qui permet d'assurer la fonction de piste de thermoscellage et d'éviter toute possibilité de contact du produit contenu dans la boîte ainsi réalisée avec l'arête de coupe dudit couvercle.

Pour obtenir selon l'invention, une boîte métallique cylindrique constituée d'un corps 1 et d'un couvercle 2 complémentaire réalisés dans le même métal, on utilise un flan métallique ayant la forme d'un disque (non représenté).

Dans une première étape, un flan métallique est embouti pour former un récipient creux 18 en forme de cloche d'épaisseur sensiblement constante tel que représenté à la Fig. 1.

Ce récipient creux 18 comporte une paroi d'extrémité 7 et une jupe latérale périphérique 12, cylindrique d'axe X-X dans l'exemple représenté, et une collerette extérieure 19.

Dans une seconde étape, le récipient creux 18 est séparé en deux éléments 13 et 14 par découpe dans un plan P perpendiculaire à l'axe X-X et sensiblement parallèle au plan contenant la paroi d'extrémité 7 dudit récipient creux 18, tel que représenté en trait interrompu sur la Fig. 3.

Le premier élément 13 obtenu après séparation du récipient creux 18 en deux éléments est constitué de la paroi d'extrémité 7 et d'une petite partie de la jupe latérale périphérique 12 dudit récipient creux 18, formant ainsi une paroi tubulaire 8 présentant une extrémité libre ouverte 20.

De manière préférentielle, la paroi tubulaire 8 mesure entre 5 et 20 mm.

Le second élément 14 obtenu après séparation du récipient creux en deux éléments est constitué du reste de la jupe latérale périphérique 12 du récipient creux 18 et de la collerette extérieure 19. Il se présente donc sous la forme d'une jupe 3, cylindrique d'axe X-X dans l'exemple de réalisation représenté, comportant une collerette extérieure 19.

Dans une troisième étape, on transforme le premier élément 13 en couvercle en déformant la paroi tubulaire 8 pour en réduire le diamètre et en conformant l'extrémité libre 20 de la paroi tubulaire 8 en bord roulé 9, extérieur dans l'exemple de réalisation représenté à la Fig. 5.

Le diamètre de la paroi tubulaire 8 est réduit de telle sorte que son diamètre extérieur soit inférieur de 1 à 5 centièmes de millimètres au diamètre intérieur de la jupe 3.

Parallèlement, on transforme le second élément 14 en corps de boîte adapté pour recevoir le couvercle en ménageant sur la collerette extérieure 19, en gradins ascendants à partir de la jupe 3, successivement un épaulement 5 et un bord roulé vers l'extérieur 17, comme représenté à la Fig. 6.

L'épaulement 5 est destiné à servir de collerette d'appui au bord roulé 9 du couvercle lorsque celui-ci est disposé sur le corps de la boîte.

Les dimensions de l'épaulement 5 et du bord roulé 17 du corps de boîte 1 ainsi que du bord roulé 9 du couvercle 2 sont adaptées pour que le bord roulé 9 puisse être en appui sur l'épaulement 5 lorsque le couvercle 2 est disposé sur le corps 1 de la boîte, et pour que les bords roulés respectivement 9 et 17 soient contigus et sensiblement au même niveau.

Ces trois étapes étant réalisées, le couvercle 2 est disposé sur le corps 1 de la boîte, le bord roulé 9 du couvercle reposant sur l'épaulement 5 du corps et on solidarise le couvercle sur le corps au moyen d'un ruban annulaire plan 10 collé ou thermoscellé.

Le ruban annulaire 10, par exemple en aluminium, en matière plastique ou en un matériau associant les deux, est collé ou thermoscellé de manière à chevaucher à la fois le bord roulé 9 du couvercle et le bord roulé 17 du corps, pour constituer un ruban de sécurité pelable.

De manière préférentielle, les bords roulés 9 et 17 sont écrasés dans un plan horizontal pour former deux surfaces annulaires sensiblement planes servant de piste de thermoscellage à l'anneau de sécurité, ce qui rend l'opération de collage ou thermoscellage du ruban 10 plus aisée.

L'ensemble corps 1 - couvercle 2 solidarisé par le ruban 10, ainsi réalisé est ensuite rempli et un fond 11 est fixé par sertissage à l'extrémité du corps 1 non muni du couvercle 2

Selon une variante de réalisation du procédé, on transforme le second élément 14 en corps de boîte en formant sur la collerette extérieure 19 du second élément 14, en gradins ascendants à partir de la jupe 3, un épaulement 5, une piste de thermoscellage 6 et un bord roulé 17.

Dans ce cas, le bord roulé 9 du couvercle 2 est écrasé dans un plan horizontal et la hauteur dudit bord roulé 9 écrasé est égale à la différence de niveau entre l'épaulement 5 et la piste de thermoscellage 6 du corps de la boîte, de manière à ce que la face supérieure du bord roulé 9 écrasé du couvercle 2 et la piste de thermoscellage 6 du corps 1 de la boîte soient sensiblement coplanaires.

Une variante de mise en oeuvre du procédé, dont la première étape est représentée à la Fig. 7, est décrite ci-après, les différentes parties de la boîte portant le même numéro de référence que celui utilisé lors de la description du procédé en référence aux Fig. 3 à 6.

Dans une première étape on emboutit un flan métallique pour former un récipient creux 18 en forme de cloche d'épaisseur sensiblement constante, comme représenté à la Fig. 7.

Ce récipient creux 18 comporte une jupe 3, cylindrique d'axe X-X dans l'exemple représenté, ayant une extrémité ouverte, comportant une collerette 19 radialement extérieure.

L'extrémité de la jupe 3 opposée à la collerette 19 présente un petit épaulement annulaire 22 radialement intérieur, à partir duquel s'étend une paroi latérale tubulaire 8 fermée par une paroi d'extrémité 7, circulaire d'axe X-X dans l'exemple représenté, et décalée vers l'extérieur de la jupe par rapport à l'épaulement 22.

Le récipient creux 18 est ensuite séparé en deux éléments 23 et 24 par découpage dans un plan P' perpendiculaire à l'axe X-X et sensiblement parallèle au plan contenant la paroi d'extrémité 7, juste au dessus de l'épaulement 22, comme représenté en trait interrompu sur la Fig.7.

Le premier élément 23 obtenu après séparation du récipient creux 18 en deux éléments est constitué de la paroi d'extrémité 7, de la paroi tubulaire 8 et de l'épaulement 22.

Le second élément 24 obtenu après séparation du récipient creux 18 en deux éléments, est constitué de la jupe 3 et de la collerette 19.

De manière préférentielle, la paroi tubulaire 8 mesure entre 5 et 20 mm.

Dans une troisième étape, on transforme le premier élément 23 en couvercle en conformant l'épaulement 22 en bord roulé vers l'extérieur 9, comme représenté à la Fig. 5.

Parallèlement, on transforme le second élément 24 en corps de boîte adapté pour recevoir le couvercle en formant sur la collerette extérieure 19, en gradins ascendants à partir de la jupe 3, successivement un épaulement 5 et un bord roulé vers l'extérieur 17, comme représenté à la Fig. 6.

L'épaulement 5 est destiné à servir de collerette d'appui au bord roulé 9 du couvercle lorsque celui-ci est disposé sur le corps de la boîte.

Les dimensions de l'épaulement 5 et du bord roulé 17 du corps de boîte 1 ainsi que du bord roulé 9 du couvercle 2 sont adaptées pour que le bord roulé 9 puisse être en appui sur l'épaulement 5 lorsque le couvercle 2 est disposé sur le corps 1 de la boîte, et pour que les bords roulés respectivement 9 et 17 soient contigus et sensiblement au même niveau.

Ces trois étapes étant réalisées, le couvercle 2 est disposé sur le corps 1 de la boîte, le bord roulé 9 du couvercle reposant sur l'épaulement 5 du corps et on solidarise le couvercle sur le corps au moyen d'un ruban annulaire plan 10 collé ou thermoscellé.

Le ruban annulaire 10, par exemple en aluminium, en matière plastique ou en un matériau associant les deux, est collé ou thermoscellé de manière à chevaucher à la fois le bord roulé 9 du couvercle et le bord roulé 17 du corps, pour constituer un ruban de sécurité pelable.

De manière préférentielle, les bords roulés 9 et 17 sont écrasés dans un plan horizontal pour former deux surfaces annulaires sensiblement planes servant de piste de thermoscellage à l'anneau de sécurité, ce qui rend l'opération de collage ou thermoscellage du ruban 10 plus aisée.

L'ensemble corps 1 - couvercle 2 solidarisé par le ruban 10, ainsi réalisé est ensuite rempli et un fond 11 est fixé par sertissage à l'extrémité du corps 1 non muni du couvercle 2.

La boîte, selon l'invention, ainsi que le procédé de fabrication d'une telle boîte, présentent les avantages suivants :
- d'une part, du fait que tous les bords roulés le sont vers l'extérieur, la boîte est parfaitement démoulable,
- d'autre part, le procédé selon l'invention ne comporte que trois étapes de fabrication et est donc peu onéreux.

## Revendications

1. Boîte métallique notamment pour conserve alimentaire constituée d'un corps (1) et au moins un couvercle (2), le corps (1) comprenant une jupe (3) et un rebord sortant (4), caractérisée en ce que ledit rebord sortant (4) est muni, en gradins ascendants à partir de la jupe (3), d'un épaulement (5) et d'une piste de thermoscellage (6), en ce que le couvercle (2) est constitué d'un fond (7) et d'une paroi tubulaire (8), dont l'extrémité libre est constituée d'un bord roulé (9) formant piste de thermoscellage, et dont la paroi extérieure est en contact avec la paroi intérieure de la jupe périphérique (3) du corps (1), et en ce qu'elle est munie d'un anneau plan de solidarisation (10) du couvercle (2) sur le corps (1), thermoscellé sur les deux dites pistes de thermoscellage (6, 9).

2. Boîte métallique selon la revendication 1, caractérisée en ce que le bord roulé (9) du couvercle (2) est en appui sur l'épaulement (5) du corps (1) de la boîte.

3. Boîte métallique selon les revendications 1 et 2 caractérisée en ce que le bord roulé (9) du couvercle est écrasé de manière à présenter deux faces planes sensiblement parallèles (9a, 9b).

4. Boîte métallique selon l'une des revendications 1 à 3 caractérisée en ce que le corps (1) est muni d'un couvercle (2) à une des ses extrémités et d'un fond (11) serti à l'autre extrémité.

5. Procédé de fabrication d'une boîte métallique selon les revendications 1 à 4, dans lequel on emboutit un flan métallique pour former un récipient creux (18) comportant un fond (7), une jupe latérale périphérique (12) et une collerette radialement extérieure (19), et caractérisé en ce qu'il comporte les étapes suivantes :
- on sépare le récipient creux (18) par découpe en deux éléments, un premier élément (13) constitué du fond (7) et d'une petite partie de la jupe latérale périphérique (12) du récipient creux (18) formant une paroi tubulaire (8) et un second élément (14) constitué du reste de la jupe latérale périphérique (12) du récipient creux (18), formant une jupe (3), et de la collerette extérieure (19),
- on transforme le premier élément (13) en couvercle en déformant la paroi tubulaire (8) pour en réduire le diamètre et en conformant le bord libre de la paroi tubulaire (8) en bord roulé vers l'extérieur (9), et le second élément (14) en corps de boîte adapté pour recevoir ledit couvercle en formant sur la collerette extérieure (19), en gradins ascendants à partir de la jupe (3), un épaulement (5) destiné à servir de collerette d'appui au bord roulé (9) du couvercle, et un bord roulé vers l'extérieur (17),
- on place le couvercle (2) sur le corps (1), la face extérieure de la paroi tubulaire (8) étant en contact avec la face intérieure de la jupe (3) du corps (1), et le bord roulé (9) en appui sur l'épaulement (5) dudit corps, et
- on solidarise le couvercle (2) sur le corps (1) au moyen d'un ruban annulaire plan collé ou thermoscellé (10).

6. Procédé de fabrication d'une boîte métallique selon les revendications 1 à 4, dans lequel on emboutit un flan métallique pour former un récipient creux (18) comportant une jupe (3), ayant une extrémité ouverte, comportant une collerette (19) radialement extérieure, caractérisé en ce que l'extrémité de la jupe (3) opposée à la collerette (19) présente un petit épaulement annulaire (22) radialement intérieur, à partir duquel s'étend une paroi latérale tubulaire (8) fermée par une paroi d'extrémité (7) et décalée vers l'extérieur de la jupe (3) par rapport à l'épaulement (22), et en ce qu'il comporte les étapes suivantes :
- on sépare le récipient creux (18) par découpe en deux éléments, un premier élément (23) constitué de la paroi d'extrémité (7), de la paroi tubulaire (8) et de l'épaulement (22), et un second élément (24) constitué de la jupe (3) et de la collerette extérieure (19),
- on transforme le premier élément (23) en couvercle en conformant l'épaulement (22) en bord roulé vers l'extérieur (9), et le second élément (24) en corps de boîte adapté pour recevoir ledit couvercle en formant sur la collerette extérieure (19), en gradins ascendants à partir de la jupe (3), un épaulement (5) destiné à servir de collerette d'appui au bord roulé (9) du couvercle, et un bord roulé vers l'extérieur (17),
- on place le couvercle (2) sur le corps (1), la face extérieure de la paroi tubulaire (8) étant en contact avec la face intérieure de la jupe (3) du corps (1), et le bord roulé (9) dudit couvercle en appui sur l'épaulement (5) dudit corps, et
- on solidarise le couvercle (2) sur le corps (1) au moyen d'un ruban annulaire plan collé ou thermoscellé (10).

7. Procédé de fabrication d'une boîte métallique selon l'une des revendications 5 ou 6, caractérisé en ce que les bords roulés (9, 17) respectivement du couvercle (2) et du corps (1) de la boîte sont écrasés pour former une surface sensiblement plane servant de piste de thermoscellage du ruban annulaire (10).

8. Procédé de fabrication d'une boîte métallique selon l'une des revendications 5 ou 6, caractérisé en ce qu'une piste de thermoscellage (6) est ménagée sur le corps (1) de la boîte entre l'épaulement (5) et le bord roulé (17).

9. Procédé de fabrication d'une boîte métallique selon les revendications 5 ou 6 et 7, caractérisé en ce que le bord roulé (9) du couvercle (2) est écrasé pour former une surface sensiblement plane servant de piste de thermoscellage.

10. Procédé de fabrication d'une boîte métallique selon la revendication 5 caractérisé en ce que le diamètre de la paroi tubulaire (8) est réduit de telle sorte que son diamètre extérieur soit inférieur de 1 à 5 centièmes de millimètres au diamètre intérieur de la jupe (3).

11. Procédé de fabrication d'une boîte métallique selon la revendication 6, caractérisé en ce que la dimension de l'épaulement (22) est supérieure à l'épaisseur du métal des parois du récipient creux (18) de 1 à 5 centièmes de millimètre.

## Claims

1. Metal tin, especially for keeping food, consisting of a body (1) and at least one lid (2), the body (1) comprising a standing wall (3) and an outgoing flange (4), characterized in that the said outgoing flange (4) is provided, as steps rising from the standing wall (3), with a shoulder (5) and with a heat-sealing track (6), in that the lid (2) consists of a bottom (7) and of a tubular wall (8), the free end of which consists of a rolled edge (9) forming a heat-sealing track and the outside surface of which is in contact with the inside surface of the peripheral standing wall (3) of the body (1), and in that it is provided with a flat ring (10) for fastening the lid (2) to the body (1), this ring being heat-sealed onto the two said heat-sealing tracks (6, 9).

2. Metal tin according to Claim 1, characterized in that the rolled edge (9) of the lid (2) bears on the shoulder (5) of the body (1) of the tin.

3. Metal tin according to Claims 1 and 2, characterized in that the rolled edge (9) of the lid is flattened so as to present two approximately parallel flat faces (9a, 9b).

4. Metal tin according to one of Claims 1 to 3, characterized in that the body (1) is provided with a lid (2) at one of its ends and with a crimped bottom (11) at the other end.

5. Process for manufacturing a metal tin according to Claims 1 to 4, in which a metal blank is drawn in order to form a hollow container (18) which includes a bottom (7), a peripheral side wall (12) and a radially external flange (19), and characterized in that it includes the following steps:
- the hollow container (18) is split by cutting it into two components, a first component (13), consisting of the bottom (7) and of a small part of the peripheral side wall (12) of the hollow body (18), forming a tubular wall (8), and a second element (14), consisting of the rest of the peripheral side wall (12) of the hollow container (18), forming a standing wall (3), and of the external flange (19),
- the first component (13) is converted into a lid by deforming the tubular wall (8) in order to reduce the diameter thereof and by shaping the free edge of the tubular wall (8) into an outwardly rolled edge (9) and the second component (14) is converted into the tin body designed to receive the said lid by forming, on the external flange (19), as steps rising from the standing wall (3), a shoulder (5), intended to serve as a bearing flange for the rolled edge (9) of the lid, and an outwardly rolled edge (17),
- the lid (2) is placed on the body (1), the outside face of the tubular wall (8) being in contact with the inside face of the standing wall (3) of the body (1), and the rolled edge (9) bearing on the shoulder (5) of the said body, and
- the lid (2) is fastened to the body (1) by means of an adhesively bonded or heat-sealed flat annular strip (10).

6. Process for manufacturing a metal tin according to Claims 1 to 4, in which a metal blank is drawn in order to form a hollow container (18) which includes a standing wall (3), having an open end and including a radially external flange (19), characterized in that that end of the standing wall (3) which is opposite the flange (19) has a small radially internal annular shoulder (22), from which extends a tubular side wall (8) which is closed by an end wall (7) and is offset towards the inside of the standing wall (3) with respect to the shoulder (22), and in that it includes the following steps:
- the hollow container (18) is split by cutting it into two components, a first component (23), consisting of the end wall (7), the tubular wall (8), and the shoulder (22), and a second component (24) consisting of the standing wall (3) and the external flange (19),
- the first component (23) is converted into a lid by shaping the shoulder (22) into an outwardly rolled edge (9) and the second component (24) is converted into the tin body designed to receive the said lid by forming, on the external flange (19), as steps rising from the standing wall (3), a shoulder (5) intended to serve as a bearing flange for the rolled edge (9) of the lid, and an outwardly rolled edge (17),
- the lid (2) is placed on the body (1), the outside face of the tubular wall (8) being in contact with the inside face of the standing wall (3) of the body (1) and the rolled edge (9) of the said lid bearing on the shoulder (5) of the said body, and
- the lid (2) is fastened to the body (1) by means of an adhesively bonded or heat-sealed flat annular strip (10).

7. Process for manufacturing a metal tin according to either of Claims 5 and 6, characterized in that the rolled edges (9, 17), of the lid (2) and the body (1) of the tin respectively, are flattened in order to form an approximately flat surface serving as the heat-sealing track of the annular strip (10).

8. Process for manufacturing a metal tin according to either of Claims 5 and 6, characterized in that a heat-sealing track (6) is made on the body (1) of the tin between the shoulder (5) and the rolled edge (17).

9. Process for manufacturing a metal tin according to Claims 5 or 6 and 7, characterized in that the rolled edge (9) of the lid (2) is flattened in order to form an approximately flat surface serving as a heat-sealing track.

10. Process for manufacturing a metal tin according to Claim 5, characterized in that the diameter of the tubular wall (8) is reduced in such a way that its external diameter is less than the internal diameter of the standing wall (3) by from 1 to 5 hundredths of a millimetre.

11. Process for manufacturing a metal tin according to Claim 6, characterized in that the length of the shoulder (22) is greater than the thickness of the metal of the walls of the hollow container (18) by from 1 to 5 hundredths of a millimetre.

## Patentansprüche

1. Metalldose, insbesondere für Lebensmittelkonserven, bestehend aus einem Körper (1) und mindestens einem Deckel (2), wobei der Körper (1) einen Mantel (3) und einen nach außen ragenden Rand (4) umfaßt, dadurch gekennzeichnet, daß der nach außen ragende Rand (4) in steigenden Stufen ausgehend von dem Mantel (3) mit einer Schulter (5) und einer Heißsiegelbahn (6) versehen ist, daß der Deckel (2) aus einem Boden (7) und einer rohrförmigen Wand (8) besteht, deren freies Ende aus einem gerollten Rand (9) besteht, der eine Heißsiegelbahn bildet, und dessen Außenwand mit der Innenwand des peripheren Mantels (3) des Körpers (1) in Berührung ist, und daß sie mit einem flachen Ring zum Befestigen (10) des Deckels (2) auf dem Körper (1) versehen ist, der auf die beiden genannten Heißsiegelbahnen (6, 9) aufgeschweißt ist.

2. Metalldose nach Anspruch 1, dadurch gekennzeichnet, daß der gerollte Rand (9) des Deckels (2) auf der Schulter (5) des Körpers (1) der Dose aufliegt.

3. Metalldose nach Anspruch 1 und 2, dadurch gekennzeichnet, daß der gerollte Rand (9) des Deckels flachgedrückt ist, so daß er zwei im wesentlichen parallele ebene Seiten (9a, 9b) aufweist.

4. Metalldose nach einem der Ansprüche 1 bis 3, dadurch gekennzeichnet, daß der Körper (1) an einem seiner Enden mit einem Deckel (2) und an dem anderen Ende mit einem Falzboden (11) versehen ist.

5. Verfahren zur Herstellung einer Metalldose nach Anspruch 1 bis 4, bei dem man eine Metallscheibe tiefzieht, um einen hohlen Behälter (18) zu formen, der einen Boden (7), einen peripheren seitlichen Mantel (12) und einen radial nach außen ragenden Kragen (19) umfaßt, und das dadurch gekennzeichnet ist, daß es die folgenden Schritte umfaßt:
- man teilt den hohlen Behälter (18) durch Zerschneiden in zwei Elemente, ein erstes Element (13), das aus dem Boden (7) und aus einem kleinen Teil des peripheren seitlichen Mantels (12) des hohlen Behälters (18) besteht, der eine rohrförmige Wand (8) bildet, und ein zweites Element (14), das aus dem restlichen peripheren seitlichen Mantel (12) des hohlen Behälters (18), der einen Mantel (3) bildet, und aus dem Außenkragen (19) besteht,
- man formt das erste Element (13) in einen Deckel um, indem man die rohrförmige Wand (8) so verformt, daß ihr Durchmesser verringert wird, und indem man den freien Rand der rohrförmigen Wand (8) zu einem nach außen gerollten Rand (9) formt, und das zweite Element (14) in einen Dosenkörper, der dafür angepaßt ist, den Deckel aufzunehmen, indem man auf dem Außenkragen (19) in steigenden Stufen ausgehend von dem Mantel (3) eine Schulter (5), die dazu bestimmt ist, als Auflagekragen für den gerollten Rand (9) des Deckels zu dienen, und einen nach außen gerollten Rand (17) bildet,
- man ordnet den Deckel (2) auf dem Körper (1) an, wobei die Außenfläche der rohrförmigen Wand (8) mit der Innenfläche des Mantels (3) des Körpers (1) in Berührung ist und der gerollte Rand (9) auf der Schulter (5) des Körpers aufliegt, und
- man befestigt den Deckel (2) auf dem Körper (1) mittels eines aufgeklebten oder aufgeschweißten flachen ringförmigen Bandes (10).

6. Verfahren zur Herstellung einer Metalldose nach Anspruch 1 bis 4, bei dem man eine Metallscheibe tiefzieht, um einen hohlen Behälter (18) zu formen, der einen Mantel (3) umfaßt, welcher ein offenes Ende besitzt, das einen radial nach außen ragenden Kragen (19) aufweist, dadurch gekennzeichnet, daß das dem Kragen (19) gegenüberliegende Ende des Mantels (3) eine kleine radial nach innen ragende ringförmige Schulter (22) aufweist, von der eine rohrförmige Seitenwand (8) ausgeht, die durch eine Endwand (7) geschlossen wird und in bezug auf die Schulter (22) zur Außenseite des Mantels (3) hin versetzt ist, und daß es die folgenden Schritte umfaßt:
- man teilt den hohlen Behälter (18) durch Zerschneiden in zwei Elemente, ein erstes Element (23), das aus der Endwand (7), der rohrförmigen Wand (8) und der Schulter (22) besteht, und ein zweites Element (24), das aus dem Mantel (3) und dem Außenkragen (19) besteht,
- man formt das erste Element (23) in einen Deckel um, indem man die Schulter (22) zu einem nach außen gerollten Rand (9) formt, und das zweite Element (24) in einen Dosenkörper, der dafür angepaßt ist, den Deckel aufzunehmen, indem man auf dem Außenkragen (19) in steigenden Stufen ausgehend von dem Mantel (3) eine Schulter (5), die dazu bestimmt ist, als Auflagekragen für den gerollten Rand (9) des Deckels zu dienen, und einen nach außen gerollten Rand (17) bildet,
- man ordnet den Deckel (2) auf dem Körper (1) an, wobei die Außenfläche der rohrförmigen Wand (8) mit der Innenfläche des Mantels (3) des Körpers (1) in Berührung ist und der gerollte Rand (9) des Deckels auf der Schulter (5) des Körpers aufliegt, und
- man befestigt den Deckel (2) auf dem Körper (1) mittels eines aufgeklebten oder aufgeschweißten flachen ringförmigen Bandes (10).

7. Verfahren zur Herstellung eines Metalldose nach einem der Ansprüche 5 oder 6, dadurch gekennzeichnet, daß die gerollten Ränder (91 17) des Deckels (2) bzw. des Körpers (1) der Dose flachgedrückt werden, um eine im wesentlichen ebene Fläche zu bilden, die als Heißsiegelbahn für das ringförmige Band (10) dient.

8. Verfahren zur Herstellung einer Metalldose nach einem der Ansprüche 5 oder 6, dadurch gekennzeichnet, daß eine Heißsiegelbahn (6) auf dem Körper (1) der Dose zwischen der Schulter (5) und dem gerollten Rand (17) vorgesehen wird.

9. Verfahren zur Herstellung einer Metalldose nach Anspruch 5 oder 6 und 7, dadurch gekennzeichnet, daß der gerollte Rand (9) des Deckels (2) flachgedrückt wird, um eine im wesentlichen ebene Fläche zu bilden, die als Heißsiegelbahn dient.

10. Verfahren zur Herstellung einer Metalldose nach Anspruch 5, dadurch gekennzeichnet, daß der Durchmesser der rohrförmigen Wand (8) derart verringert wird, daß ihr Außendurchmesser um 1 bis 5 Hundertstelmillimeter kleiner ist als der Innendurchmesser des Mantels (3).

11. Verfahren zur Herstellung einer Metalldose nach Anspruch 6, dadurch gekennzeichnet, daß die Abmessung der Schulter (22) um 1 bis 5 Hundertstelmillimeter größer ist als die Stärke des Metalls der Wände des hohlen Behälters (18).
